# EUROPÄISCHE PATENTSCHRIFT

(11) **EP 2 704 604 B1**
(45) Veröffentlichungstag und Bekanntmachung des Hinweises auf die Patenterteilung: **23.09.2015**
(21) Anmeldenummer: 12718951.2
(22) Anmeldetag: 26.04.2012
(51) Int. Cl.: A47B 88/00

(54) **SCHUBKASTEN**
DRAWER
TIROIR

(30) Priorität: 06.05.2011 DE 102011050157
(43) Veröffentlichungstag der Anmeldung: 12.03.2014
(73) Patentinhaber: Paul Hettich GmbH & Co. KG, 32278 Kirchlengern (DE)
(72) Erfinder: MERTES, Rolf, 32107 Bad Salzuflen (DE); STELZER, Christian, 49080 Osnabrück (DE); PRUTSCH, Andree, 49074 Osnabrück (DE)
(74) Vertreter: Dantz, Jan Henning
(86) Internationale Anmeldenummer: PCT/EP2012/057625
(87) Internationale Veröffentlichungsnummer: WO 2012/152591

(56) Entgegenhaltungen:
- DE-U1- 20 017 059
- DE-U1- 20 304 159

## Beschreibung

Die vorliegende Erfindung betrifft einen Schubkasten mit einer Frontblende, einer Rückwand und zwei Seitenwänden, wobei oberhalb mindestens einer Seitenwand eine aus einem Hohlprofil bestehende Aufsatzzarge angeordnet ist, welche über eine Verstellvorrichtung mit der Frontblende verbunden ist.

Ein Schubkasten der vorerwähnten Art ist beispielsweise aus der DE 91 09 648 U1 bekannt. Dabei ist die Aufsatzzarge auf der Seitenwand längs verschiebbar geführt und die Verstellvorrichtung fest auf der Oberseite der Seitenwand angeordnet.

Aus der EP 1 151 697 B1 ist ein Schubkasten bekannt, bei dem die Aufsatzzarge aus einem plattenförmigen Bauteil besteht, wobei die Aufsatzzarge in ihrem frontblendenseitigen Endbereich teilweise von einem Gehäuse umschlossen ist, welches die Verstellvorrichtung in sich aufnimmt.

Aus DE 20304159 U1 ist ein Schubkasten gemäß dem Oberbegriff des Anspruchs 1 bekannt.

Der vorliegenden Erfindung liegt die Aufgabe zugrunde, einen Schubkasten der gattungsgemäßen Art aufzuzeigen, bei dem die Aufsatzzarge auf einem Hohlprofil vollkommen unabhängig von der Seitenwand in optisch ansprechender Weise an der Frontblende verstellbar festlegbar ist.

Diese Aufgabe wird erfindungsgemäß dadurch gelöst, dass das Koppelungsteil mit seiner frontblendenseitigen Stimseite bündig an der Frontblende anliegt..

Durch diese Konstruktion wird die Festlegung der Aufsatzzarge gegenüber der Frontblende vollkommen unabhängig von einer Befestigung der Aufsatzzarge gegenüber der Seitenwand verwirklicht und im Verbindungsbereich ergibt sich eine ansprechende Optik insofern, als selbst bei einer Verstellung kein Spalt zwischen der Frontblende einerseits und der der Frontblende zugewandten Stirnseite der Aufsatzzarge andererseits entsteht, da dieser völlig durch das Koppelungsteil vermieden wird. Das Koppelungsteil weist den gleichen Querschnitt auf wie die Innenkontur der Aufsatzzarge, so dass sich bei einer eventuell notwendigen Verstellung allenfalls ein der Wandstärke der Aufsatzzarge entsprechender kleiner Absatz ergibt.

Alternativ kann das Koppelteil auch den gleichen Querschnitt wie die Außenkontur der Aufsatzzarge aufweisen, so dass sich bei einer eventuell notwendigen Verstellung allenfalls ein der Wandstärke des Koppelteils entsprechender kleiner Absatz ergibt.

Weitere Merkmale der Erfindung sind Gegenstand von Unteransprüchen.

Ein Ausführungsbeispiel der Erfindung ist in den beigefügten Zeichnungen dargestellt und wird im Folgenden näher beschrieben.

Es zeigen:
- Figur 1: eine perspektivische Teildarstellung eines erfindungsgemäßen Schubkastens mit einer ersten, auf eine Seitenwand des Schubkastens aufgesetzten Aufsatzzarge
- Figur 2: eine der Figur 1 entsprechende Perspektivdarstellung mit einer in einer Vormontageposition gezeigten weiteren Aufsatzzarge für die zweite Seitenwand des Schubkastens
- Figur 3: eine den Figuren 1 und 2 entsprechende Perspektivdarstellung des Schubkastens bei komplett montierten Aufsatzzargen, gezeigt mit einem Werkzeug zur Betätigung einer Verstellvorrichtung für eine Aufsatzzarge
- Figur 4: eine vergrößerte Teildarstellung des frontblendenseitigen Bereiches des Schubkastens nach den Figuren 1-3 in einer von Figur 3 abweichenden Verstellposition zwischen Aufsatzzarge und Frontblende
- Figur 5: eine Explosionsdarstellung einer Aufsatzzarge des erfindungsgemäßen Schubkastens
- Figur 6: eine perspektivisch dargestellte Unteransicht einer Aufsatzzarge
- Figur 7: eine gegenüber Figur 5 vergrößerte Darstellung eines Schiebers mit einem Koppelungsteil
- Figur 8: eine Perspektivdarstellung eines frontblendenseitig festlegbaren Verbindungsteiles.

In den Figuren 1-3 ist ein Schubkasten 1 dargestellt, der eine Frontblende 2, eine Rückwand 3 und zwei Seitenwände 4 aufweist, wobei auf die Seitenwände 4 Aufsatzzargen 5 aufgesetzt sind.

Die Aufsatzzargen 5 bestehen, wie die Figuren 5 und 6 sehr anschaulich zeigen, jeweils aus einem im Querschnitt praktisch geschlossenen Hohlprofil.

Von besonderer Bedeutung ist im Rahmen der vorliegenden Erfindung die Verbindung jeder Aufsatzzarge 5 mit der Frontblende 2.

Die Verbindung jeder Aufsatzzarge 5 zur Frontblende 2 erfolgt über eine Verstellvorrichtung 6 (siehe Figur 5) und ein frontblendenseitig festgelegtes Verbindungsteil 7, wie es in Figur 8 in Perspektivdarstellung und in Figur 1 in einer an der Frontblende 2 festgelegten Position gezeigt ist.

Zurückkommend auf Figur 5 wird deutlich, dass die Verstellvorrichtung 6 aus einem Tragteil 8, einem Schieber 9 und einem Stellglied 10 besteht. Das Tragteil 8 ist innerhalb der Aufsatzzarge 5 festgelegt durch Befestigungsschrauben 11, welche den Boden 5a (siehe Figur 6) der jeweiligen Aufsatzzarge 5 durchtreten, so dass die Befestigung des Tragteiles 8 in der Aufsatzzarge 5 im montierten Zustand der Aufsatzzarge 5 nicht mehr sichtbar ist, sodass der Boden 5a der Aufsatzzarge 5 der Oberseite der jeweiligen Seitenwand 4 unmittelbar gegenüberliegt.

In das Tragteil 8 ragt der Schieber 9 in Richtung der Längsachse der Aufsatzzarge 5 verschiebbar geführt hinein und kann durch das Stellglied 10, bevorzugt in Form eines Exzenters, in Grenzen relativ zur Längsachse der Aufsatzzarge 5 verschoben werden.

Der Schieber 9 ist mit einem Koppelungsteil 12 versehen, dessen Kontur dem lichten Querschnitt der Aufsatzzarge 5 entspricht und dessen Längserstreckung größer ist als der maximale Verstellweg des Stellgliedes 10. Mit anderen Worten verbleibt ein Teil des Koppelungsteiles 12 ständig innerhalb der Aufsatzzarge 5.

Das Koppelungsteil 12 liegt im montierten Zustand bündig an der Frontblende 2 an und wird gegenüber dem Verbindungsteil 7 kraft- und/oder formschlüssig festgelegt. Gleichzeitig ist das Koppelungsteil 12 so gestaltet, dass es im montierten Zustand das Verbindungsteil 7 an der Frontblende 2 völlig überdeckt, so dass das Verbindungsteil 7 im montierten Zustand nicht mehr sichtbar ist.

Durch die Verstellvorrichtung 6 wird somit die Aufsatzzarge 5 unter Erzielung der Möglichkeit, die Neigung der Frontblende 2 zu verstellen, fest verbunden. Hierzu ist es lediglich notwendig das Stellglied 10 mittels eines Werkzeuges 13 zu betätigen, um das Koppelungsteil 12 mehr oder weniger weit aus der Aufsatzzarge 5 herauszubewegen und somit den Abstand zwischen der Frontblende 2 und dem frontblendenseitigen Ende der Aufsatzzarge 5 zu variieren. Dabei kann kein sichtbarer Spalt entstehen, da das Koppelungsteil 12 die Kontur der Aufsatzzarge 5 praktisch fortsetzt, es entsteht lediglich und bedingt durch die Wandstärke der.Aufsatzzarge 5 im Übergangsbereich ein kleiner Absatz. Dieser wird aber optisch als nicht störend empfunden.

Auch im hinteren Endbereich erfolgt die Festlegung jeder Aufsatzzarge 5 mit der Rückwand 3 schraubenlos durch kraft- und/oder formschlüssige Verbindung zwischen einem im hinteren Endbereich der Aufsatzzarge 5 festgelegten Verbinder 14 und einen an der Rückwand 3 festgelegten Rastteil 15.

Der Verbinder 14 ist ebenso wie das Tragteil 8 in die Aufsatzzarge 5 eingeschoben und durch Befestigungsschrauben 16, welche wieder den Boden 5a der Aufsatzzarge 5 durchtreten, festgelegt. Alternativ können der Verbinder 14 ebenso wie das Tragteil 8 durch andere Befestigungsmittel wie z.B. Kleben, Verrasten, oder Nieten mit der Aufsatzzarge 5 kraft- form- oder stoffschlüssig verbunden werden.

Bevorzugt sind die Bauteile der Verstellvorrichtung 6, zumindest aber deren Tragteil 8 und deren Schieber 9 aus Kunststoff hergestellt. Aus Gründen der Belastbarkeit kann es von Vorteil sein, wenn das Stellglied 10 der Verstellvorrichtung 6 aus Metall hergestellt ist.

Auch der Verbinder 14 und das Rastteil 15 zur Festlegung der Aufsatzzarge 5 an der Rückwand 3 sind vorzugsweise aus Kunststoff gefertigt.

Gleiches gilt auch für das Verbindungsteil 7, welches zur Festlegung der Verstellvorrichtung 6 an der Frontblende 2 vorgesehen ist.

Die Aufsatzzarge 5 selbst ist bevorzugt aus Metall hergestellt, kann aber problemlos auch aus Kunststoff gefertigt sein.

Insbesondere die Verbindungsmittel 14 und 15 zur Festlegung einer Aufsatzzarge 5 an der Rückwand 3 können vorteilhafterweise so gestaltet sein, dass ein vertikales Zusammenschieben dieser Bauteile zu einer kraft- und/oder formschlüssigen Verbindung der beiden Teile zueinander führt. Alternativ können die Verbindungsmittel 14 und 15 auch einteilig ausgeführt werden oder vor dem Festlegen an der Rückwand 3 durch ein horizontales Heranschwenken der Aufsatzzarge 5 zusammengefügt werden.

Der große Vorteil der erfindungsgemäßen Konstruktion liegt insgesamt darin, dass für die Festlegung einer Aufsatzzarge 5 auf einer Seitenwand 4 keinerlei Verbindung zwischen der Seitenwand 4 und der Aufsatzzarge 5 geschaffen werden muss und dass die verstellbare Verbindung zwischen Aufsatzzarge 5 und Frontblende 2 auf einfache Art und Weise absolut spaltfrei und optisch gefällig ausgeführt ist.

### Bezugszeichenliste

- 1: Schubkasten
- 2: Frontblende
- 3: Rückwand
- 4: Seitenwand
- 5: Aufsatzzarge
- 5a: Boden
- 6: Verstellvorrichtung
- 7: Verbindungsteil
- 8: Tragteil
- 9: Schieber
- 10: Stellglied
- 11: Befestigungsschraube
- 12: Koppelungsteil
- 13: Werkzeug
- 14: Verbinder
- 15: Rastteil
- 16: Befestigungsschrauben

## Patentansprüche

1. Schubkasten (1) mit einer Frontblende (2), einer Rückwand (3) und zwei Seitenwänden (4), wobei oberhalb mindestens einer Seitenwand (4) eine aus einem Hohlprofil bestehende Aufsatzzarge (5) angeordnet ist, welche über eine Verstellvorrichtung (6) mit der Frontblende (2) verbunden ist, wobei die Verstellvorrichtung (6) ein innerhalb der Aufsatzzarge (5) ausschließlich mit der Aufsatzzarge (5) fest verbundenes Tragteil (8) und einen mittels eines Stellgliedes (10) in Längsrichtung der Aufsatzzarge (5) beweglichen Schieber (9) mit einem Koppelungsteil (12) aufweist, wobei das Koppelungsteil (12) eine dem lichten Querschnitt der Aufsatzzarge (5) oder der Außenkontur der Aufsatzzarge (5) entsprechende Kontur aufweist und dessen Längserstreckung in Richtung der Längsachse der Aufsatzzarge (5) größer ist als der maximale Verstellweg des Stellgliedes (10) und wobei das Koppelungsteil (12) an einem an der Frontblende (2) befestigten Verbindungsteil (7) kraft- und/oder formschlüssig festgelegt ist und das Verbindungsteil (7) überdeck, **dadurch gekennzeichnet, dass** das Koppelungsteil (12) mit seiner frontblendenseitigen Stirnseite bündig an der Frontblende (2) anliegt.

2. Schubkasten nach Anspruch 1, **dadurch gekennzeichnet, dass** das Tragteil (8) und der Verbinder (14) durch Befestigungsmittel (11) innerhalb der Aufsatzzarge (5) festgelegt sind.

3. Schubkasten nach Anspruch 1 oder 2, **dadurch gekennzeichnet, dass** das Tragteil (8) und der Verbinder (14) durch Befestigungsschrauben (11, 16) innerhalb der Aufsatzzarge 5 festgelegt sind, wobei die Befestigungsschrauben (11, 16) den Boden (5a) der Aufsatzzarge (5) durchtreten.

4. Schubkasten nach einem der vorhergehenden Ansprüche, **dadurch gekennzeichnet, dass** im hinteren Endbereich der Aufsatzzarge (5) ein Verbinder (14) in die Aufsatzzarge (5) teilweise eingeschoben und dort über Schrauben (16) festgelegt ist, wobei der Verbinder (14) kraft- und/oder formschlüssig mit einem Rastteil (15), welches seinerseits an der Rückseite (3) des Schubkastens (1) befestigt ist, verbindbar ist.

5. Schubkasten nach einem der vorhergehenden Ansprüche, **dadurch gekennzeichnet, dass** das Stellglied (10) als Exzenter ausgebildet ist.

6. Schubkasten nach einem der vorhergehenden Ansprüche, **dadurch gekennzeichnet, dass** die Aufsatzzarge (5) aus Metall gefertigt ist.

## Claims

1. Drawer (1) having a front panel (2), a rear wall (3) and two side walls (4), wherein an attachment frame (5) consisting of a hollow profile is disposed above at least one side wall (4), which is connected to the front panel (2) by means of an adjusting device (6), wherein the adjusting device (6) has a carrying part (8) which is fixed exclusively to the attachment frame (5) inside the attachment frame (5) and a slide (9) which can be moved in the longitudinal direction of the attachment frame (5) by means of an actuator (10) and having a coupling part (12), wherein the coupling part (12) has a contour corresponding to the clear cross-section of the attachment frame (5) or to the outer contour of the attachment frame (5) and whose longitudinal extension in the direction of the longitudinal axis of the attachment frame (5) is greater than the maximum adjusting distance of the actuator (10) and wherein the coupling part (12) is fixed non-positively and/or positively on a connecting part (7) fastened to the front panel (2) and covers said connecting part (7), **characterized in that** the coupling part (12) abuts flush against the front panel (2) with its front-panel end side.

2. The drawer according to claim 1, **characterized in that** the carrying part (8) and the connector (14) are fixed by fastening means (11) inside the attachment frame (5) .

3. The drawer according to claim 1 or 2, **characterized in that** the carrying part (8) and the connector (14) are fixed by fastening screws (11, 16) inside the attachment frame (5), wherein the fastening screws (11, 16) pass through the base (5a) of the attachment frame (5).

4. The drawer according to one of the preceding claims, **characterized in that** in the rear end region of the attachment frame (5) a connector (14) is inserted partially into the attachment frame (5) and is fixed there by means of screws (16), wherein the connector (14) can be connected non-positively and/or positively to a latching part (15) which for its part is fixed on the rear side (3) of the drawer (1).

5. The drawer according to one of the preceding claims, **characterized in that** the actuator (10) is configured as an eccentric tappet.

6. The drawer according to one of the preceding claims, **characterized in that** the attachment frame (5) is made of metal.

## Revendications

1. Tiroir (1) avec une façade (2), une paroi arrière (3) et deux parois latérales (4), dans lequel un châssis rapporté (5) composé d'un profilé creux est disposé au-dessus d'au moins une paroi latérale (4), lequel est relié à la façade (2) par un dispositif de réglage (6), le dispositif de réglage (6) comprenant une partie portante (8) fixée exclusivement au châssis rapporté (5) à l'intérieur du châssis rapporté (5) et une coulisse (9) mobile au moyen d'un élément de déplacement (10) dans le sens de la longueur du châssis rapporté (5) avec une partie de couplage (12), la partie de couplage (12) ayant un contour qui correspond à la section libre du châssis rapporté (5) ou au contour extérieur du châssis rapporté (5) et son étendue longitudinale dans la direction de l'axe longitudinal du châssis rapporté (5) étant plus grande que la course de réglage maximale de l'élément de déplacement (10) et la partie de couplage (12) étant fixée par friction et/ou correspondance de forme sur une partie d'assemblage (7) fixée à la façade (2) et recouvrant la partie d'assemblage (7), **caractérisé en ce que** la partie de couplage (12) repose en affleurement avec la façade (2) sur sa face frontale tournée vers la façade.

2. Tiroir selon la revendication 1, **caractérisé en ce que** la partie portante (8) et la monture (14) sont fixées par des moyens de fixation (11) à l'intérieur du châssis rapporté (5).

3. Tiroir selon la revendication 1 ou 2, **caractérisé en ce que** la partie portante (8) et la monture (14) sont fixées par des vis de fixation (11, 16) à l'intérieur du châssis rapporté (5), lesquelles vis de fixation (11, 16) traversent le fond (5a) du châssis rapporté (5).

4. Tiroir selon l'une des revendications précédentes, **caractérisé en ce qu'**il est prévu dans la partie d'extrémité arrière du châssis rapporté (5) une monture (14) partiellement insérée dans le châssis rapporté (5) et fixée dans celui-ci par des vis (16), laquelle monture (14) peut être reliée par friction et/ou correspondance de forme avec une partie d'engagement (15) qui est fixée pour sa part sur la face arrière (3) du tiroir (1).

5. Tiroir selon l'une des revendications précédentes, **caractérisé en ce que** l'élément de déplacement (10) est réalisé sous la forme d'un excentrique.

6. Tiroir selon l'une des revendications précédentes, **caractérisé en ce que** le châssis rapporté (5) est fabriqué en métal.
